# FASCICULE DE BREVET EUROPEEN

(11) **EP 1 041 030 B1**
(45) Date de publication et mention de la délivrance du brevet: **24.09.2003**
(21) Numéro de dépôt: 00104209.2
(22) Date de dépôt: 01.03.2000
(51) Int. Cl.: B65H 31/38

(54) **Dispositif pour déplacer alternativement et en opposition de phase deux organes d'alignement**
Vorrichtung zur alternativen und gegenphasigen Bewegung von zwei Ausrichteinrichtungen
Device for moving two alignment members alternatively in antiphase

(30) Priorité: 01.04.1999 CH 63099
(43) Date de publication de la demande: 04.10.2000
(73) Titulaire: BOBST S.A., 1001 Lausanne (CH)
(72) Inventeur: Robadey, Pierre, 1318 Pompaples (CH)
(74) Mandataire: Colomb, Claude

(56) Documents cités:
- EP-A- 0 936 170
- FR-A- 2 251 506
- US-A- 5 634 634

## Description

La présente invention se rapporte à un dispositif pour déplacer alternativement et en opposition de direction deux organes d'alignement à faces verticales parallèles pour l'empilement d'éléments plats identiques présentant deux faces opposées parallèles, ces organes d'alignement étant reliés à un organe d'entraînement oscillant par deux coulisseaux parallèles respectifs, associés à cet organe d'entraînement selon deux axes d'articulation respectifs, symétriques et parallèles à son axe d'oscillation.

On utilise généralement des organes d'alignement à faces verticales parallèles, disposés de chaque côté d'une pile d'éléments plats identiques, notamment d'ébauches d'emballages en carton préalablement découpées, pour appliquer alternativement deux pressions opposées sur la pile en formation afin d'aligner les bords opposés de ces éléments plats.

Il est très difficile de commander les mouvements alternatifs des deux organes d'alignement en parfaite opposition de direction, de sorte qu'un léger déphasage imprime un mouvement oscillant à la pile qui risque finalement de tomber.

Pour éviter ce problème, on a proposé de relier ces organes d'alignement à un organe d'entraînement oscillant par deux coulisseaux parallèles respectifs, articulés à cet organe d'entraînement autour de deux axes d'articulation respectifs, symétriques et parallèles à l'axe d'oscillation de l'organe d'entraînement. Une telle solution assure, dans un premier temps, le synchronisme recherché, jusqu'à ce qu'un jeu se forme par usure, entre les axes d'articulation et les pièces articulées sur ces axes. Au fur et à mesure que ce jeu augmente, on retrouve un déphasage de plus en plus grand entre les organes d'alignement et donc on retrouve le problème que ce dispositif était sensé avoir résolu.

A ce propos, le brevet US-A-5634634 décrit un dispositif d'alimentation de feuilles pour un appareil de reproduction. Ce dispositif comprend un réceptacle pouvant contenir une pile de feuilles appuyée contre un taquet frontal et deux taquets latéraux de forme plane verticale. Ces derniers étant reliés chacun à une tringle dentelée agencée perpendiculairement à leur surface. Les deux tringles dentelées sont animées d'un mouvement antagoniste de va et vient par la rotation répétée, dans un sens puis dans l'autre, d'une roue dentée engrenant simultanément lesdites tringles. De ce fait, les deux taquets latéraux peuvent osciller simultanément de façon à taquer et maintenir les bords opposés de la pile de feuilles dans une position alignée.

Le but de la présente invention est de remédier, au moins en partie, aux inconvénients susmentionnés.

A cet effet, la présente invention a pour objet un dispositif pour déplacer alternativement et en opposition de direction deux organes d'alignement à faces verticales parallèles pour l'empilement d'éléments plats identiques, tel que défini par la revendication 1.

Le dessin annexé illustre, schématiquement et à titre d'exemple, une forme d'exécution du dispositif objet de la présente invention.
La figure 1 est une vue de dessus du mécanisme d'entraînement;
la figure 2 est une vue en coupe dans un plan parallèle à la figure 1 de ce mécanisme d'entraînement des organes d'alignement.

Les emballages en carton pour le conditionnement de produits comme les cigarettes, sont imprimés sur leur face puis refoulés le long des lignes de pliage et finalement découpés avec précision à la forme externe souhaitée. C'est ainsi qu'ils sont livrés au fabricant de cigarettes où ils seront alors mis en forme au cours de l'opération de conditionnement des cigarettes. Aussi, une fois que les opérations susmentionnées ont été effectuées, il faut former des piles des ébauches plates au fur et à mesure qu'elles sortent de la ligne de fabrication.

A cet effet un module empileur E est agencé pour recevoir et empiler les ébauches plates. L'alignement des deux faces latérales de la pile est obtenu en exerçant alternativement deux pressions opposées sur la pile en formation à l'aide de deux organes d'alignement verticaux parallèles 1, 2, disposés de part et d'autre de chaque pile P. Ceci est bien connu de l'homme du métier et ne fait pas directement partie de la présente invention, de sorte qu'il n'est pas nécessaire de décrire cette partie plus en détail pour la compréhension de la présente invention.

Chacun des deux organes d'alignement 1, 2 est solidaire d'un coulisseau 3, respectivement 4, dont l'axe de déplacement est horizontal. A une de leurs extrémités les coulisseaux 3, 4 sont fixés à deux coulisseaux 3a, respectivement 4a d'un mécanisme d'entraînement 5, monté latéralement au module empileur E. Chaque coulisseau 3a, 4a est poussé vers la gauche (figure 2) par un ressort à boudin 6, 7 comprimé entre le bâti B du mécanisme d'entraînement 5 et une portée 3b, 4b du coulisseau 3a, respectivement 4a.

L'extrémité de chaque coulisseau 3a, 4a opposée à celle qui est fixée au coulisseau 3, respectivement 4 du module empileur E, se termine par un cylindre 8 en matière plastique telle que du polyéthylène terephthalate (PETP), respectivement 9 qui présente une empreinte semi-cylindrique 8a, respectivement 9a, pressée contre une surface d'appui 10, respectivement 11 de forme complémentaire d'une bascule d'entraînement 12, solidaire d'un arbre 13 monté pivotant autour d'un axe orthogonal au plan contenant les axes des deux coulisseaux 3a, 4a. Les axes de révolution des empreintes semi-cylindriques 8a, 9a et des surfaces d'appui 10, 11, sont parallèle à l'axe de l'arbre 13.

Etant donné que les surfaces d'appui 10, 11, de forme semi-cylindrique qui sont emboîtées dans les empreintes semi-cylindriques 8a, 9a décrivent des arcs de cercles autour de l'axe de l'arbre 13, les cylindres 8, 9 peuvent glisser librement contre les faces d'extrémités des coulisseaux 3a, respectivement 4a. Ces cylindres 8, 9 sont donc retenu grâce à la pression exercée par les ressorts 6, respectivement 7. Par conséquent, l'axe d'articulation entre les surfaces d'appui 10, 11 et 8a, respectivement 9a se déplace selon une trajectoire circulaire coaxiale à l'axe de pivotement de la bascule 12.

L'arbre 13 est solidaire d'un levier 14 (figure 1) qui est articulé à une extrémité d'une bielle 15 dont l'autre extrémité est pivotée sur un excentrique 16 solidaire l'une roue d'entraînement 17 reliée à l'arbre d'un moteur 17 par une courroie de transmission 18. Le levier 14 comporte plusieurs ouvertures 14a permettant d'articuler la bielle 15 en différent points et de varier ainsi l'amplitude du levier 14 et donc l'angle d'oscillation de l'arbre d'entraînement 13 de la bascule 12.

Grâce aux coulisseaux 3a, 4a pressés élastiquement contre les surfaces d'appui de la bascule d'entraînement 12, par les ressorts 6, aucun jeu ne peut se former consécutivement à l'usure des pièces. Le synchronisme du déplacement des coulisseaux 3, 3a; 4, 4a et des organes d'alignement 1, 2 qui leurs sont respectivement solidaires, est donc conservé puisque toute usure est rattrapée par les ressort 6, 7 qui maintiennent constamment le contact entre les surfaces 8a, 10, respectivement 9a, 11.

## Revendications

1. Dispositif pour déplacer alternativement et en opposition de direction deux organes d'alignement à faces verticales parallèles pour l'empilement d'éléments plats identiques possédant des faces opposées parallèles, ces organes d'alignement étant reliés à un organe d'entraînement (12) par deux coulisseaux parallèles respectifs (3a; 4a), **caractérisé en ce que** lesdits deux coulisseaux (3a; 4a) sont associés à cet organe d'entraînement (12) par deux articulations (8, 10; 9, 11 ) respectives, lesdites deux articulations (8, 10; 9, 11 ) étant symétriques et à axes parallèles à son axe d'oscillation (13), chacune desdites articulations (8, 10; 9,11 ) étant formée par deux surfaces d'appui semi-circulaires et coaxiales (8a, 10; 9a, 11), solidaires dudit organe d'entraînement (12), respectivement dudit coulisseau (3a, 4a), des moyens élastiques (6, 7) étant agencés pour maintenir ces surfaces d'appui semi-circulaires (8a, 10; 9a, 11) en contact l'une contre l'autre.

2. Dispositif selon la revendication 1, **caractérisé en ce que** l'une desdites surfaces d'appui semi-circulaire de chaque articulation est en une pièce en matière plastique, rapportée à l'extrémité de chacun desdits coulisseaux.

3. Dispositif selon la revendication 2, **caractérisé en ce que** ladite matière plastique est du polyéthylène terephthalate (PETP).

4. Dispositif selon l'une des revendications 2 et 3, **caractérisé en ce que** ladite pièce rapportée est montée à frottement contre la face d'extrémité de chacun desdits coulisseaux (3a, 4a) et maintenue contre cette face par lesdits moyens élastiques, de manière à suivre la trajectoire circulaire décrite par l'autre desdites surfaces d'appui solidaire d'une bascule d'entraînement (12).

## Patentansprüche

1. Vorrichtung zum Bewegen wechselweise und in eine entgegensetztene Leitung zwei Ausrichtungsmitteln mit vertikalen und parallelen Seiten zum Stapeln von identischen flachen Werkstücke, mit entgegensetztenen und parallelen Seiten, wobei diese Ausrichtungsmitteln durch zwei jeweiligen parallelen Führungsschienen (3a; 4a) mit einer Antriebsmitteln (12) verbunden sind, **dadurch gekennzeichnet, dass** die besagte zwei Führungsschienen (3a; 4a) durch zwei jeweiligen Gelenke (8, 10; 9, 11) mit dieser Antriebsmitteln (12) verbunden sind, wobei die besagte zwei Gelenke (8, 10; 9, 11 ) symmetrisch sind und parallele Achsen an die pendelbewegte Achse (13) haben, wobei jede von der besagten Gelenke (8, 10; 9, 11) durch zwei halbzylindrische und coaxiale Unterstützungsfläche (8a, 10; 9a, 11) ausgebildet ist, wobei die Unterstützungsfläche mit der besagten Antriebsmitteln (12), beziehungsweise mit der Führungsschiene (3a; 4a) verbunden sind, und wobei Gummibandmitteln (6, 7) angeornet sind, um diese halbzylindrischen Unterstützungsfläche (8a, 10; 9a, 11) durcheinander in Kontakt zu aufrechterhalten.

2. Vorrichtung gemäss Patentanspruch 1, **dadurch gekennzeichnet dass**, eine von der besagten halbzylindrischen Unterstützungsfläche (8a, 10; 9a, 11) von jeder Gelenke aus einem Plastikmaterial besteht, das am Ende von jedem der besagten Führungsblocke angeordnet ist.

3. Vorrichtung gemäss Patentanspruch 2, **dadurch gekennzeichnet dass**, der besagte Plastikmaterial Polyäthylenterephthalat (PETP) ist.

4. Vorrichtung gemäss einen der Patentansprüche 2 und 3, **dadurch gekennzeichnet dass**, das besagte befestigte Plastikstück gegen die Endeseite von jeder besagten Führungsschienen (3a, 4a) angebracht ist und gegen diese Seite mit der besagten elastischen Mitteln festgehalten ist, um den von der anderen besagter Unterstützungsfläche beschriebenen kreisförmigen Kurs, die mit einer Antriebsmitteln (12) verbunden ist, zu folgen.

## Claims

1. Device for moving alternatively or in opposition phase two alignment means having vertical parallel faces for stacking identical flat workpieces having opposite parallel faces, said alignment means being connected with drive means (12) by two respective parallel sliding rails (3a; 4a), **characterised by** the fact that said two sliding rails (3a; 4a) are secured to this drive means (12) by two respective joints (8, 10; 9, 11), said two joints (8, 10; 9, 11) being symmetrical and the axes of which are parallel to its oscillating shaft (13), each of said joints (8,10; 9, 11) being formed by two semicylindrical and coaxial supporting surfaces (8a, 10; 9a, 11) secured to said drive means (12), respectively to said sliding rail (3a, 4a), elastic means (6, 7) being arranged to maintain these semicylindrical supporting surfaces (8a, 10; 9a, 11) in contact one against the other.

2. Device according to claim 1, **characterized by** the fact that one of said semicylindrical supporting surfaces of each joint is a piece of plastic material fixed to the end of each of said sliding rails.

3. Device according to claim 2, **characterized by** the fact that said plastic material is polyethylene terephthalate (PETP).

4. Device according to one of the claims 2 and 3, **characterized by** the fact that said fixed plastic material piece is mounted against the end face of each of said sliding rails (3a, 4a) and held against this face by said elastic means, so as to follow the circular trajectory of the other of said supporting surfaces secured to the drive means (12).
